# FASCICULE DE BREVET EUROPEEN

(11) **EP 3 235 772 B1**
(45) Date de publication et mention de la délivrance du brevet: **31.10.2018**
(21) Numéro de dépôt: 17166304.0
(22) Date de dépôt: 12.04.2017
(51) Int. Cl.: B66C 13/16, B66C 17/00

(54) **SYSTÈME DE MANUTENTION**
HANDLING-SYSTEM
HANDLING SYSTEM

(30) Priorité: 21.04.2016 BE 201605270
(43) Date de publication de la demande: 25.10.2017
(73) Titulaire: SAFRAN AERO BOOSTERS S.A., 4041 Herstal (BE)
(72) Inventeur: LEVAUX, Philippe, 4607 Dalhem (BE); DEROOZ, Gregory, 4052 Beaufays (BE)
(74) Mandataire: Gevers Patents

(56) Documents cités:
- WO-A1-2013/041770
- JP-A- S6 214
- US-A1- 2014 054 254

## Description

### Domaine technique

Selon un premier aspect, la présente invention concerne un système de manutention. Selon un deuxième aspect, la présente invention concerne une méthode de manutention.

### Art antérieur

Un pont roulant est un appareil de manutention permettant le levage et le transfert de charges lourdes. Il est fixé en hauteur. Il comprend un moyen de levage, un chariot auquel est couplé mécaniquement le moyen de levage et des poutres horizontales. Le chariot peut être déplacé le long d'au moins une des poutres horizontales, entraînant avec lui le moyen de levage et un charge soulevée par le moyen de levage. Le pont roulant comprend en outre un dispositif de commande permettant à un opérateur proche du pont roulant de commander le déplacement du chariot. Le dispositif de commande est généralement un boitier avec des boutons. Il existe un dispositif de commande où chacun des boutons correspondant à un déplacement horizontal du chariot comprend une flèche. Ces flèches peuvent par exemple être orientées vers la gauche, vers la droite, en diagonale vers le bas et la gauche et en diagonale vers le haut et la droite du dispositif de commande. En outre, un déplacement vertical vers le haut est représenté par une flèche vers le haut et un déplacement vertical vers le bas est représenté par une flèche vers le bas. Le dispositif de commande pend généralement depuis les poutres horizontales, de façon à être pris en main et tourné facilement par l'opérateur, quelle que soit la direction dans laquelle regarde l'opérateur.

Un problème de ce pont roulant connu est que les flèches représentées sur le dispositif de commande prêtent à confusion car leur orientation dépend de l'orientation du dispositif de commande. Il est par conséquent difficile pour l'opérateur de déterminer avec certitude le bouton adéquat pour faire bouger le chariot suivant un sens donné. Il arrive donc que l'opérateur choisisse mal le bouton, ce qui cause un déplacement du chariot dans un mauvais sens. Cela peut engendrer de graves accidents, par exemple si une charge lourde et se trouvant à hauteur d'homme est entrainée par le chariot.

Le document US2014/0054254 A1 divulgue un divulgue un système de manutention de type pont roulant comprenant deux dispositifs d'affichage qui peuvent afficher des motifs présents sur des boutons d'une commande à distance. Une flèche indiquant le mouvement du chariot s'affiche sur les dispositifs d'affichage juste avant que le chariot ne se mette en mouvement. Ce système connu permet à d'autres personnes que l'opérateur du pont roulant d'être prévenues d'un mouvement imminent du chariot.

### Résumé de l'invention

Un des buts de l'invention est de fournir un système de manutention diminuant le risque d'accident en diminuant le risque d'un déplacement inapproprié du chariot. A cet effet, selon un premier aspect, l'invention propose un système de manutention comprenant:
- un pont roulant comprenant:
   (1) une première poutre s'étendant dans une première direction ayant un premier et un deuxième sens opposés l'un à l'autre,
   (2) un chariot couplé mécaniquement à la première poutre de façon à pouvoir se mouvoir parallèlement à la première direction,
   (3) des premiers moyens d'entrainement pour déplacer le chariot parallèlement à la première direction,
   (4) un moyen de levage couplé au chariot pour soulever une charge,
   (5) une deuxième poutre s'étendant dans une deuxième direction différente de la première direction, la deuxième direction ayant un troisième et un quatrième sens opposés l'un à l'autre, la première poutre étant couplée à la deuxième poutre de façon à pouvoir se mouvoir parallèlement à la deuxième direction, et
   (6) des deuxièmes moyens d'entraînement pour déplacer la première poutre parallèlement à la deuxième direction,
- un dispositif de commande comprenant:
   (1) des premiers moyens d'actionnement pour commander les premiers moyens d'entrainement afin de déplacer le chariot parallèlement au premier sens ou parallèlement au deuxième sens, les premier et deuxième sens étant indiqués respectivement par un premier et un deuxième motifs sur le dispositif de commande, les premier et deuxième motifs étant différents l'un de l'autre, et
   (2) des deuxièmes moyens d'actionnement pour commander les deuxièmes moyens d'entrainement afin de déplacer la première poutre parallèlement au troisième sens ou parallèlement au quatrième sens, les troisième et quatrième sens étant indiqués respectivement par un troisième et un quatrième motifs différents des premier et deuxième motifs, le quatrième motif étant différent du troisième motif,
- un premier moyen de communication visuelle comprenant le premier motif pour indiquer le premier sens par rapport au pont roulant, et
- un deuxième moyen de communication visuelle comprenant le deuxième motif pour indiquer le deuxième sens par rapport au pont roulant,
caractérisé en ce que le système de manutention comprend:
- un troisième moyen de communication visuelle comprenant le troisième motif pour indiquer le troisième sens par rapport au pont roulant, et
- un quatrième moyen de communication visuelle comprenant le quatrième motif pour indiquer le quatrième sens par rapport au pont roulant,
et en ce que le premier moyen de communication visuelle, le deuxième moyen de communication visuelle, le troisième moyen de communication visuelle et le quatrième moyen de communication visuelle sont tous différents les uns des autres.

Dans le système de manutention selon l'invention, le premier sens est indiqué par le premier motif représenté à la fois sur le dispositif de commande et sur le premier moyen de communication visuelle. Ce dernier peut être placé aux alentours du pont roulant, par exemple sur un mur ou au plafond, de préférence de façon décalée par rapport à l'opérateur qui manie le dispositif de commande. De même, le deuxième sens est indiqué par le deuxième motif représenté à la fois sur le dispositif de commande et sur le deuxième moyen de communication visuelle. De même, le troisième sens est indiqué par le troisième motif représenté à la fois sur le dispositif de commande et sur le troisième moyen de communication visuelle. De même, le quatrième sens est indiqué par le quatrième motif représenté à la fois sur le dispositif de commande et sur le quatrième moyen de communication visuelle.

Il existe donc, grâce aux motifs et puisque les moyens de communication visuelle sont tous différents, une correspondance univoque entre les sens indiqués par les moyen de communication visuelle et les sens de déplacement du chariot engendré par le dispositif de commande. En regardant les moyens de communication visuelle autour de lui, l'opérateur sait immédiatement comment actionner le dispositif de commande, qui représente aussi les motifs, pour engendrer le déplacement du chariot dans le sens désiré.

Le premier motif présent sur le premier moyen de communication visuelle permet d'indiquer une direction parallèle à la première direction et un sens parallèle au premier sens par rapport au pont roulant, c'est-à-dire par rapport à la position probable d'un opérateur maniant le dispositif de commande à proximité du pont roulant. De même, le deuxième motif présent sur le deuxième moyen de communication visuelle permet d'indiquer une direction parallèle à la première direction et un sens parallèle au deuxième sens par rapport au pont roulant, c'est-à-dire par rapport à la position probable d'un opérateur maniant le dispositif de commande à proximité du pont roulant.

Le troisième motif présent sur le troisième moyen de communication visuelle permet d'indiquer une direction parallèle à la deuxième direction et un sens parallèle au troisième sens par rapport au pont roulant, c'est-à-dire par rapport à la position probable d'un opérateur maniant le dispositif de commande à proximité du pont roulant. De même, le quatrième motif présent sur le quatrième moyen de communication visuelle permet d'indiquer une direction parallèle à la deuxième direction et un sens parallèle au quatrième sens par rapport au pont roulant, c'est-à-dire par rapport à la position probable d'un opérateur maniant le dispositif de commande à proximité du pont roulant.

Le fait que le premier moyen de communication visuelle, le deuxième moyen de communication visuelle, le troisième moyen de communication visuelle et le quatrième moyen de communication visuelle diffèrent chacun des autres signifie qu'ils communiquent, ou affichent, des informations différentes.

L'invention permet des déplacements du chariot et donc du moyen de levage dans deux directions. Les déplacements de la première poutre selon la deuxième direction sont préférentiellement des translations durant lesquelles la poutre reste parallèle à elle-même.

Le couplage entre le chariot et la première poutre est préférentiellement un couplage mécanique, par exemple grâce à un rail sur la première poutre le long duquel le chariot peut coulisser.

Chacun des moyens de communication visuelle est apte à être couplé mécaniquement, de préférence par une fixation mécanique, à une paroi d'un local hébergeant le système de manutention.

Le dispositif de commande peut être connecté de façon câblée ou non-câblée avec les premiers et/ou deuxièmes moyens d'entrainement. Le dispositif de commande est préférentiellement proche du pont roulant, mais pourrait en être éloigné. Par exemple, il pourrait être dans une cabine de commande.

Le moyen de levage est préférentiellement un dispositif permettant de lever des charges lourdes. Il est préférentiellement fixé au chariot de façon à suivre les déplacements du chariot. La charge peut comprendre des équipements, caisses, pièces mécaniques, marchandises de stock,...

Préférentiellement, le moyen de levage comprend une corde et un palan.

Les premiers moyens d'actionnement peuvent par exemple comprendre deux boutons, une molette, un clavier ou un écran tactile. De même pour les deuxièmes moyens d'actionnement.

Dans une réalisation de l'invention, les premiers moyens d'actionnement comprennent un premier bouton muni du premier motif et un deuxième bouton muni du deuxième motif.

De manière préférentielle, la première direction est une direction horizontale.

De manière préférée, le pont roulant comprend deux deuxièmes poutres et la première poutre est couplée aux deux deuxièmes poutres.

Préférentiellement, les deuxièmes moyens d'actionnement comprennent un troisième bouton muni du troisième motif et un quatrième bouton muni du quatrième motif.

De manière préférentielle, la deuxième direction est une direction horizontale.

De préférence, les moyens de communication visuelle sont agencés pour maintenir une position fixe quand le chariot se déplace. Par conséquent, lors des déplacements normaux du chariot, les moyens de communications visuelle ne bougent pas.

De préférence, le premier moyen de communication visuelle est disposé de façon décalée dans le premier sens par rapport au dispositif de commande, le deuxième moyen de communication visuelle est disposé de façon décalée dans le deuxième sens par rapport au dispositif de commande, le troisième moyen de communication visuelle est disposé de façon décalée dans le troisième sens par rapport au dispositif de commande, et le quatrième moyen de communication visuelle est disposé de façon décalée dans le quatrième sens par rapport au dispositif de commande.

Le premier et le deuxième motifs peuvent être par exemple choisis parmi: un dessin, une indication visuelle, une lettre, un chiffre, un caractère, un symbole,... Le premier et le deuxième motifs peuvent différer par au moins parmi: leur forme, leur couleur, leur taille.

Avantageusement, chaque motif a une forme différente des formes des autres motifs.

Dans une réalisation de l'invention, les motifs ont des formes choisies parmi: un carré, un triangle, un rond et une croix.

Avantageusement, chaque motif a une couleur différente des couleurs des autres motifs.

Dans une réalisation de l'invention, les motifs ont des couleurs choisies parmi: jaune, vert, rouge et bleu.

Préférentiellement, les moyens de communication visuelle comprennent des panneaux aptes à être accrochés sur des parois du local hébergeant le système de manutention.

Préférentiellement, les moyens de communication visuelle comprennent des représentations visuelles aptes à être peintes sur des parois du local hébergeant le système de manutention.

Si le pont roulant est à l'extérieur, le premier et le deuxième moyens de communication visuelle peuvent être disposés sur des poteaux ou sur de surfaces extérieures de murs.

En outre, l'invention propose, dans une réalisation, un local comprenant le système de manutention. Ce local peut être caractérisé en ce qu'au moins un des moyens de communication visuelle est couplé mécaniquement à un mur du local, en ce qu'au moins un des moyens de communication visuelle est couplé mécaniquement à un plafond du local et un sol du local et/ou en ce qu'au moins un des moyens de communication visuelle est couplé mécaniquement à un sol du local.

Par exemple, le premier moyen de communication visuelle peut être sur un premier mur et le deuxième moyen de communication visuelle sur un deuxième mur en face du premier mur.

En outre, l'invention propose, dans une réalisation, un bâtiment comprenant des systèmes de manutention, caractérisé en ce:
- les premières directions de chacun des systèmes de manutention sont parallèles entre elles, et en ce que
- les premier et deuxième sens, et les premier et deuxième motifs sont les mêmes dans tous les systèmes de manutention du bâtiment.

Dans ce cas, les correspondances entre les sens et les motifs soient les mêmes dans tous les systèmes de manutention du bâtiment. Cela permet à un opérateur polyvalent qui change de local de prendre immédiatement ses repères.

Dans une réalisation de l'invention, un bâtiment comprenant des systèmes de manutention est tel que:
- les premières directions de chacun des systèmes de manutention sont parallèles entre elles, en ce que
- les deuxièmes directions de chacun des systèmes de manutention sont parallèles entre elles, en ce que
- les premier, deuxième, troisième et quatrième sens, et les premier, deuxième, troisième et quatrième motifs sont les mêmes dans tous les systèmes de manutention du bâtiment.

Dans une réalisation de l'invention, dans chacun des systèmes de manutention du bâtiment, le premier sens pointe vers une cafétéria du bâtiment, le deuxième sens pointe vers un parking principal du bâtiment, le troisième sens pointe vers un corps de garde du bâtiment et le quatrième sens pointe vers un village proche du bâtiment.

Selon un deuxième aspect, l'invention propose une méthode de manutention pour déplacer un chariot selon un sens prédéterminé parmi des premier et deuxième sens et comprenant les étapes de:
- fournir un système de manutention selon l'invention,
- déterminer, sur base des moyens de communication visuelle, un motif correspondant au sens prédéterminé, et
- actionner les premiers moyens d'actionnements correspondant au motif déterminé lors de l'étape précédente pour déplacer le chariot dans le sens prédéterminé.

L'actionnement des premiers moyens d'actionnement en accord avec le motif déterminé permet de déplacer le chariot approximativement vers le moyen de communication visuelle représentant le motif déterminé, c'est-à-dire dans le sens désiré.

Les avantages mentionnés pour le dispositif s'appliquent mutatis mutandis à la méthode.

### Brève description des figures

D'autres caractéristiques et avantages de l'invention apparaîtront à la lecture de la description détaillée qui suit pour la compréhension de laquelle on se reportera aux figures annexées parmi lesquelles :
- la figure 1 illustre un système de manutention dans une réalisation de l'invention, et
- la figure 2 illustre un dispositif de commande dans une réalisation de l'invention.

### Modes de réalisation de l'invention

La présente invention est décrite avec des réalisations particulières et des références à des figures mais l'invention n'est pas limitée par celles-ci. Les dessins ou figures décrits ne sont que schématiques et ne sont pas limitants.

Dans le contexte du présent document, les termes « premier » et « deuxième » servent uniquement à différencier les différents éléments et n'impliquent pas d'ordre entre ces éléments.

Sur les figures, les éléments identiques ou analogues peuvent porter les mêmes références.

La figure 1 illustre un système de manutention dans une réalisation de l'invention et la figure 2 illustre un dispositif de commande 4 dans une réalisation de l'invention.

La figure 1 indique une première direction 1 ayant un premier sens 11 et un deuxième sens 12 opposé au premier sens 11. La figure 1 indique en outre une deuxième direction 2, différente de la première direction 1, et ayant un troisième sens 23 et un quatrième sens 24 opposé au troisième sens 23. La première 1 et la deuxième 2 directions sont préférentiellement horizontales.

Le système de manutention comprend un pont roulant 3, un dispositif de commande 4, un premier moyen de communication visuelle 51, un deuxième moyen de communication visuelle 52, préférentiellement un troisième moyen de communication visuelle 53 et un préférentiellement quatrième moyen de communication visuelle 54.

Le pont roulant 3 comprend une première poutre 31 s'étendant essentiellement parallèlement à la première direction 1, un chariot 33 couplé à la première poutre 31 de façon à pouvoir se mouvoir dans la première direction 1, des premiers moyens d'entrainement pour déplacer le chariot 3 dans la première direction 1 le long de la première poutre 31 et un moyen de levage 34 couplé au chariot 33. Le moyen de levage 34 comprend préférentiellement une corde 35, et peut aussi comprendre un palan (non-illustré).

Le pont roulant 3 comprend en outre, préférentiellement, deux deuxièmes poutres 32 s'étendant essentiellement parallèlement à la deuxième direction 2. La première poutre 31 est couplée aux deuxièmes poutres 32 de façon à pouvoir se mouvoir dans la deuxième direction 2. Des deuxièmes moyens d'entrainement permettent de déplacer la première poutre 31 dans la deuxième direction 2 le long des deuxièmes poutres 32.

Le dispositif de commande 4 (figure 2) comprend des premiers moyens d'actionnement 41, par exemple deux boutons 71, 72, pour commander les premiers moyens d'entrainement afin de déplacer le chariot 33 dans le premier sens 11 ou dans le deuxième sens 12 le long de la première poutre 31. Sur le dispositif de commande 4, le premier sens 11 est indiqué par un premier motif 61 et le deuxième sens 12 est indiqué par un deuxième motif 62 différent du premier motif 61.

Le dispositif de commande 4 comprend en outre, préférentiellement des deuxièmes moyens d'actionnement 42 pour commander les deuxièmes moyens d'entrainement, par exemple des boutons 73, 74, afin de déplacer la première poutre 31 dans le troisième sens 23 ou dans le quatrième sens 24 les long des deuxièmes poutres 32. Le troisième sens 23 est indiqué par un troisième motif 63 différent des premier 61 et deuxième 62 motifs, et le quatrième sens 24 est indiqué par un quatrième motif 64 différent des premier 61, deuxième 62 et troisième 63 motifs.

Il est préféré que les motifs 61-64 soient les plus différents possibles les uns des autres. Ils peuvent par exemple se différencier par leur forme, leur taille, leur couleur.

Les premier 51, deuxième 52, troisième 53 et quatrième 54 moyens de communication visuelle sont aptes à être couplés à, par exemple fixés ou dessinés sur, une paroi d'un local hébergeant le système de manutention. Ils peuvent être aux murs, au sol, au plafond ou sur des panneaux. Si le système de manutention est à l'extérieur, ils sont préférentiellement sur des panneaux qui sont eux-mêmes déposés ou fixés au sol.

Le premier 51, respectivement deuxième 52, respectivement troisième 53, respectivement quatrième 54, moyen de communication visuelle représente le premier 61, respectivement deuxième 62, respectivement troisième 63, respectivement quatrième 64, motif. Les motifs 61-64 sont préférentiellement représentés en grand de façon à ce qu'ils soient facilement identifiables de loin.

Un opérateur qui veut déplacer le chariot 33 dans un sens déterminé:
(1) se place à proximité du dispositif de commande 4, c'est-à-dire à proximité du chariot 33,
(2) identifie autour de lui le moyen de communication visuelle 51-54 correspondant au sens déterminé,
(3) repère le motif 61-64 représenté par le moyen de communication visuelle 51-54 identifié, et
(4) pousse sur le bouton 71-74 représentant le motif 61-64 repéré.

Dans une réalisation de l'invention non-illustrée, la première poutre 31 est fixe et le pont roulant 3 ne permet un déplacement que suivant la première direction 1.

Si plusieurs systèmes de manutention sont installés dans un bâtiment, il est préféré que les motifs 61-64 de chacun des systèmes de manutention soient identiques et que chaque motif 61-64 correspondent à un même sens 11, 12, 23, 24 dans l'ensemble du bâtiment. Par exemple, un carré jaune correspond toujours à la cafeteria, un triangle vert correspond toujours au parking, un rond rouge correspond toujours au corps de garde et une croix bleue correspond toujours au village le plus proche du bâtiment.

En d'autres termes, l'invention se rapporte à un système de manutention comprenant un pont roulant 3 avec un système de levage 32. Un déplacement du système de levage 32 selon un premier sens 11, un deuxième sens 12, potentiellement un troisième sens 23 et potentiellement un quatrième sens 24, peut être actionné par un opérateur via un dispositif de commande 4 proche du pont roulant 3. Chaque sens 11, 12, 23, 24 de déplacement correspond à un motif 61-64 sur le dispositif de commande 4 et ce motif 61-64 est repris sur des moyens de communication visuelle 51-54 présents sur des parois du local du système de manutention

La présente invention a été décrite en relation avec des modes de réalisations spécifiques, qui ont une valeur purement illustrative et ne doivent pas être considérés comme limitatifs. D'une manière générale, la présente invention n'est pas limitée aux exemples illustrés et/ou décrits ci-dessus. L'usage des verbes « comprendre », « inclure », « comporter », ou toute autre variante, ainsi que leurs conjugaisons, ne peut en aucune façon exclure la présence d'éléments autres que ceux mentionnés. L'usage de l'article indéfini « un », « une », ou de l'article défini « le », « la » ou « l' », pour introduire un élément n'exclut pas la présence d'une pluralité de ces éléments. Les numéros de référence dans les revendications ne limitent pas leur portée.

## Revendications

1. Système de manutention comprenant:
• un pont roulant (3) comprenant:
∘ une première poutre (31) s'étendant dans une première direction (1) ayant un premier (11) et un deuxième sens (12) opposés l'un à l'autre,
∘ un chariot (33) couplé mécaniquement à la première poutre (31) de façon à pouvoir se mouvoir parallèlement à la première direction (1),
∘ des premiers moyens d'entrainement pour déplacer le chariot (3) parallèlement à la première direction (1),
∘ un moyen de levage (34) couplé au chariot (33) pour soulever une charge,
∘ une deuxième poutre (32) s'étendant dans une deuxième direction (2) différente de la première direction (1), la deuxième direction (2) ayant un troisième (23) et un quatrième (24) sens opposés l'un à l'autre, la première poutre (31) étant couplée à la deuxième poutre (32) de façon à pouvoir se mouvoir parallèlement à la deuxième direction (2), et
∘ des deuxièmes moyens d'entrainement pour déplacer la première poutre (31) parallèlement à la deuxième direction (2),
• un dispositif de commande (4) comprenant:
∘ des premiers moyens d'actionnement (41) pour commander les premiers moyens d'entrainement afin de déplacer le chariot (33) parallèlement au premier sens (11) ou parallèlement au deuxième sens (12), les premier (11) et deuxième (12) sens étant indiqués respectivement par un premier (61) et un deuxième (62) motifs sur le dispositif de commande (4), les premier (61) et deuxième (62) motifs étant différents l'un de l'autre, et
∘ des deuxièmes moyens d'actionnement (42) pour commander les deuxièmes moyens d'entrainement afin de déplacer la première poutre (31) parallèlement au troisième sens (23) ou parallèlement au quatrième sens (24), les troisième (23) et quatrième (24) sens étant indiqués respectivement par un troisième (63) et un quatrième (64) motifs différents des premier (61) et deuxième (62) motifs, le quatrième motif (64) étant différent du troisième motif (63),
• un premier moyen de communication visuelle (51) comprenant le premier motif (61) pour indiquer le premier sens (11) par rapport au pont roulant (3), et
• un deuxième moyen de communication visuelle (52) comprenant le deuxième motif (62) pour indiquer le deuxième sens (12) par rapport au pont roulant (3),
**caractérisé en ce que** le système de manutention comprend:
• un troisième moyen de communication visuelle (53) comprenant le troisième motif (63) pour indiquer le troisième sens (23) par rapport au pont roulant (3), et
• un quatrième moyen de communication visuelle (54) comprenant le quatrième motif (64) pour indiquer le quatrième sens (24) par rapport au pont roulant (3)
et **en ce que** le premier moyen de communication visuelle (51), le deuxième moyen de communication visuelle (52), le troisième moyen de communication visuelle (53) et le quatrième moyen de communication visuelle (54) sont tous différents les uns des autres.

2. Système de manutention selon la revendication précédente, **caractérisé en ce que** le moyen de levage (34) comprend une corde (35) et un palan.

3. Système de manutention selon l'une quelconque des revendications précédentes, **caractérisé en ce que** les premiers moyens d'actionnement (41) comprennent un premier bouton (71) muni du premier motif (61) et un deuxième bouton (72) muni du deuxième motif (62) et **en ce que** les deuxièmes moyens d'actionnement (42) comprennent un troisième bouton (73) muni du troisième motif (63) et un quatrième bouton (74) muni du quatrième motif (64).

4. Système de manutention selon l'une quelconque des revendications précédentes, **caractérisé en ce que** la première direction (1) est une direction horizontale et la deuxième direction (2) est une direction horizontale.

5. Système de manutention selon l'une quelconque des revendications précédentes, **caractérisé en ce que** les moyens de communication visuelle (51, 52, 53, 54) gardent une position fixe quand le chariot (33) se déplace.

6. Système de manutention selon l'une quelconque des revendications précédentes, **caractérisé en ce que** le premier moyen de communication visuelle (51) est disposé de façon décalée dans le premier sens (11) par rapport au dispositif de commande (4), le deuxième moyen de communication visuelle (52) est disposé de façon décalée dans le deuxième sens (12) par rapport au dispositif de commande (4), le troisième moyen de communication visuelle (53) est disposé de façon décalée dans le troisième sens (23) par rapport au dispositif de commande (4), et le quatrième moyen de communication visuelle (54) est disposé de façon décalée dans le quatrième sens (24) par rapport au dispositif de commande (4).

7. Système de manutention selon l'une quelconque des revendications précédentes, **caractérisé en ce que** le pont roulant (3) comprend deux deuxièmes poutres (32) et **en ce que** la première poutre (31) est couplée aux deux deuxièmes poutres (32).

8. Système de manutention selon l'une quelconque des revendications précédentes, **caractérisé en ce que** chaque motif (61, 62, 63, 64) a une forme différente des formes des autres motifs (61, 62, 63, 64).

9. Système de manutention selon l'une quelconque des revendications précédentes, **caractérisé en ce que** les motifs (61, 62, 63, 64) ont des formes choisies parmi: un carré, un triangle, un rond et une croix.

10. Système de manutention selon l'une quelconque des revendications précédentes, **caractérisé en ce que** chaque motif (61, 62, 63, 64) a une couleur différente des couleurs des autres motifs (61, 62, 63, 64).

11. Système de manutention selon l'une quelconque des revendications précédentes, **caractérisé en ce que** les moyens de communication visuelle (51, 52, 53, 54) comprennent des panneaux aptes à être accrochés à des parois du local hébergeant le système de manutention ou des représentations visuelles aptes à être peintes sur des parois du local hébergeant le système de manutention.

12. Local comprenant un système de manutention selon l'une quelconque des revendications précédentes, **caractérisé en ce qu'**au moins un des moyens de communication visuelle (51, 52, 53, 54) est couplé mécaniquement à un mur du local, à un plafond du local ou à un sol du local.

13. Bâtiment comprenant des systèmes de manutention selon l'une quelconque des revendications 1 à 11, caractérisé en ce:
• les premières directions (1) de chacun des systèmes de manutention sont parallèles entre elles, et en ce que
• les premier (11) et deuxième (12) sens, et les premier (61) et deuxième (62) motifs sont les mêmes dans tous les systèmes de manutention du bâtiment.

14. Bâtiment comprenant des systèmes de manutention selon l'une quelconque des revendications 1 à 11, caractérisé en ce:
• les premières directions (1) de chacun des systèmes de manutention sont parallèles entre elles, en ce que
• les deuxièmes directions (2) de chacun des systèmes de manutention sont parallèles entre elles, en ce que
• les premier (11), deuxième (12), troisième (23) et quatrième (24) sens, et les premier (61), deuxième (62), troisième (63) et quatrième (64) motifs sont les mêmes dans tous les systèmes de manutention du bâtiment.

15. Méthode de manutention pour déplacer un chariot (3) selon un sens prédéterminé parmi des premier (11) et deuxième (12) sens et comprenant les étapes de:
• fournir un système de manutention selon l'une quelconque des revendications 1 à 11,
• déterminer, sur base des moyens de communication visuelle (51, 52), un motif (61, 62) correspondant au sens prédéterminé, et
• actionner les premiers moyens d'actionnements (41) correspondant au motif (61, 62) déterminé lors de l'étape précédente pour déplacer le chariot (33) dans le sens prédéterminé.

## Patentansprüche

1. Fördersystem, umfassend:
• einen Brückenkran (3), umfassend:
∘ einen ersten Träger (31), der sich in einer ersten Ausrichtung (1) erstreckt, die eine erste (11) und eine zweite Richtung (12) aufweist, die einander gegenüber liegen,
∘ eine Laufkatze (33), die mechanisch an den ersten Träger (31) gekoppelt ist, sodass sie sich parallel zu der ersten Ausrichtung (1) bewegen kann,
∘ erste Antriebsmittel zum Verschieben der Laufkatze (3) parallel zu der ersten Ausrichtung (1),
∘ ein Hebezeug (34), das zum Anheben einer Last an die Laufkatze (33) gekoppelt ist,
∘ einen zweiten Träger (32), der sich in einer zweiten Ausrichtung (2) erstreckt, die sich von der ersten Ausrichtung (1) unterscheidet, wobei die zweite Ausrichtung (2) eine dritte (23) und eine vierte Richtung (24) aufweist, die einander gegenüber liegen, wobei der erste Träger (31) an den zweiten Träger (32) gekoppelt ist, sodass er sich parallel zu der zweiten Ausrichtung (2) bewegen kann, und
∘ zweite Antriebsmittel zum Verschieben des ersten Trägers (31) parallel zu der zweiten Ausrichtung (2),
• eine Steuervorrichtung (4), umfassend:
∘ erste Betätigungsmittel (41) zum Steuern der ersten Antriebsmittel, um die Laufkatze (33) parallel zu der ersten Richtung (11) oder parallel zu der zweiten Richtung (12) zu verschieben, wobei die erste (11) und zweite (12) Richtung jeweils durch ein erstes (61) und ein zweites (62) Motiv auf der Steuervorrichtung (4) angezeigt sind, wobei sich das erste (61) und zweite (62) Motiv voneinander unterscheiden, und
∘ zweite Betätigungsmittel (42) zum Steuern der zweiten Antriebsmittel, um den ersten Träger (31) parallel zu der dritten Richtung (23) oder parallel zu der vierten Richtung (24) zu verschieben, wobei die dritte (23) und vierte (24) Richtung jeweils durch ein drittes (63) und ein viertes (64) Motiv angezeigt sind, die sich von dem ersten (61) und zweiten (62) Motiv unterscheiden, wobei sich das vierte Motiv (64) von dem dritten Motiv (63) unterscheidet,
• ein erstes optisches Kommunikationsmittel (51), umfassend das erste Motiv (61) zum Anzeigen der ersten Richtung (11) in Bezug auf den Brückenkran (3), und
• ein zweites optisches Kommunikationsmittel (52), umfassend das zweite Motiv (62) zum Anzeigen der zweiten Richtung (12) in Bezug auf den Brückenkran (3),
**dadurch gekennzeichnet, dass** das Fördersystem umfasst:
• ein drittes optisches Kommunikationsmittel (53), umfassend das dritte Motiv (63) zum Anzeigen der dritten Richtung (23) in Bezug auf den Brückenkran (3), und
• ein viertes optisches Kommunikationsmittel (54), umfassend das vierte Motiv (64) zum Anzeigen der vierten Richtung (24) in Bezug auf den Brückenkran (3),
und dadurch, dass sich das erste optische Kommunikationsmittel (51), das zweite optische Kommunikationsmittel (52), das dritte optische Kommunikationsmittel (53) und das vierte optische Kommunikationsmittel (54) allesamt voneinander unterscheiden.

2. Fördersystem nach dem vorstehenden Anspruch, **dadurch gekennzeichnet, dass** das Hebezeug (34) ein Seil (35) und einen Flaschenzug umfasst.

3. Fördersystem nach einem der vorstehenden Ansprüche, **dadurch gekennzeichnet, dass** die ersten Betätigungsmittel (41) einen ersten Knopf (71), der mit dem ersten Motiv (61) versehen ist, und einen zweiten Knopf (72), der mit dem zweiten Motiv (62) versehen ist, umfassen, und dadurch, dass die zweiten Betätigungsmittel (42) einen dritten Knopf (73), der mit dem dritten Motiv (63) versehen ist, und einen vierten Knopf (74), der mit dem vierten Motiv (64) versehen ist, umfassen.

4. Fördersystem nach einem der vorstehenden Ansprüche, **dadurch gekennzeichnet, dass** die erste Ausrichtung (1) eine horizontale Ausrichtung ist und die zweite Ausrichtung (2) eine horizontale Ausrichtung ist.

5. Fördersystem nach einem der vorstehenden Ansprüche, **dadurch gekennzeichnet, dass** die optischen Kommunikationsmittel (51, 52, 53, 54) eine feststehende Position behalten, wenn sich die Laufkatze (33) verschiebt.

6. Fördersystem nach einem der vorstehenden Ansprüche, **dadurch gekennzeichnet, dass** das erste optische Kommunikationsmittel (51) in die erste Richtung (11) versetzt in Bezug auf die Steuervorrichtung (4) angeordnet ist, das zweite optische Kommunikationsmittel (52) in die zweite Richtung (12) versetzt in Bezug auf die Steuervorrichtung (4) angeordnet ist, das dritte optische Kommunikationsmittel (53) in die dritte Richtung (23) versetzt in Bezug auf die Steuervorrichtung (4) angeordnet ist, und das vierte optische Kommunikationsmittel (54) in die vierte Richtung (24) versetzt in Bezug auf die Steuervorrichtung (4) angeordnet ist.

7. Fördersystem nach einem der vorstehenden Ansprüche, **dadurch gekennzeichnet, dass** der Brückenkran (3) zwei zweite Träger (32) umfasst, und dadurch, dass der erste Träger (31) an die zwei zweiten Träger (32) gekoppelt ist.

8. Fördersystem nach einem der vorstehenden Ansprüche, **dadurch gekennzeichnet, dass** jedes Motiv (61, 62, 63, 64) eine Form aufweist, die sich von den Formen der anderen Motive (61, 62, 63, 64) unterscheidet.

9. Fördersystem nach einem der vorstehenden Ansprüche, **dadurch gekennzeichnet, dass** die Motive (61, 62, 63, 64) Formen aufweisen, die ausgewählt werden aus: einem Quadrat, einem Dreieck, einem Kreis und einem Kreuz.

10. Fördersystem nach einem der vorstehenden Ansprüche, **dadurch gekennzeichnet, dass** jedes Motiv (61, 62, 63, 64) eine Farbe aufweist, die sich von den Farben der anderen Motive (61, 62, 63, 64) unterscheidet.

11. Fördersystem nach einem der vorstehenden Ansprüche, **dadurch gekennzeichnet, dass** die optischen Kommunikationsmittel (51, 52, 53, 54) Tafeln umfassen, die geeignet sind, an Wänden des Raums aufgehängt zu werden, in dem das Fördersystem untergebracht ist, oder optische Darstellungen, die geeignet sind, auf Wänden des Raums aufgemalt zu werden, in dem das Fördersystem untergebracht ist.

12. Raum, umfassend ein Fördersystem nach einem der vorstehenden Ansprüche, **dadurch gekennzeichnet, dass** mindestens eines der optischen Kommunikationsmittel (51, 52, 53, 54) mechanisch an eine Mauer des Raums, an eine Decke des Raums oder an einem Boden des Raums gekoppelt ist.

13. Gebäude, umfassend Fördersysteme nach einem der Ansprüche 1 bis 11, **dadurch gekennzeichnet, dass**:
• die ersten Ausrichtungen (1) jedes der Fördersysteme parallel zueinander sind, und dadurch, dass
• die ersten (11) und zweiten (12) Richtungen und die ersten (61) und zweiten (62) Motive in allen Fördersystemen des Gebäudes gleich sind.

14. Gebäude, umfassend Fördersysteme nach einem der Ansprüche 1 bis 11, **dadurch gekennzeichnet, dass**:
• die ersten Ausrichtungen (1) jedes der Fördersysteme parallel zueinander sind, dadurch, dass
• die zweiten Ausrichtungen (2) jedes der Fördersysteme parallel zueinander sind, dadurch, dass
• die ersten (11), zweiten (12), dritten (23) und vierten (24) Richtungen und die ersten (61), zweiten (62), dritten (63) und vierten (64) Motive in allen Fördersystemen des Gebäudes gleich sind.

15. Förderverfahren zum Verschieben einer Laufkatze (3) gemäß einer vorbestimmten Richtung aus der ersten (11) und zweiten (12) Richtung und umfassend die folgenden Schritte:
• Bereitstellen eines Fördersystems nach einem der Ansprüche 1 bis 11,
• Bestimmen, auf Basis der optischen Kommunikationsmittel (51, 52), eines Motivs (61, 62) entsprechend der vorbestimmten Richtung, und
• Betätigen der ersten Betätigungsmittel (41) entsprechend dem Motiv (61, 62), das im vorstehenden Schritt bestimmt wurde, um die Laufkatze (33) in die vorbestimmte Richtung zu verschieben.

## Claims

1. Handling system comprising:
- a bridge crane (3) comprising:
∘ a first beam (31) extending in a first direction (1) having a first (11) and a second subdirection (12) opposite one another,
∘ a carriage (33) mechanically coupled with the first beam (31) so as to be able to be moved parallel to the first direction (1),
∘ first drive means to move the carriage (3) parallel to the first direction (1),
∘ a lifting means (34) coupled with the carriage (33) to lift a load,
∘ a second beam (32) extending in a second direction (2), different from the first direction (1), the second direction (2) having a third (23) and a fourth (24) subdirection opposite one another, the first beam (31) being coupled with the second beam (32) so as to be able to be moved parallel to the second direction (2), and
∘ second drive means to move the first beam (31) parallel to the second direction (2),
- a control device (4) comprising:
∘ first actuating means (41) to control the first drive means in order to move the carriage (33) parallel to the first subdirection (11) or parallel to the second subdirection (12), the first (11) and subsecond (12) directions being indicated respectively by a first (61) and a second (62) pattern on the control device (4), the first (61) and second (62) patterns being different from one another, and
∘ second actuating means (42) to control the second drive means in order to move the first beam (31) parallel to the third subdirection (23) or parallel to the fourth subdirection (24), the third (23) and fourth (24) subdirections being indicated respectively by a third (63) and a fourth (64) pattern, different from the first (61) and second (62) patterns, the fourth pattern (64) being different from the third pattern (63),
- a first visual communication means (51) comprising the first pattern (61) to indicate the first subdirection (11) with respect to the bridge crane (3), and
- a second visual communication means (52) comprising the second pattern (62) to indicate the second subdirection (12) with respect to the bridge crane (3),
**characterised in that** the handling system comprises:
- a third visual communication means (53) comprising the third pattern (63) to indicate the third subdirection (23) with respect to the bridge crane (3), and
- a fourth visual communication means (54) comprising the fourth pattern (64) to indicate the fourth subdirection (24) with respect to the bridge crane (3)
and **in that** the first visual communication means (51), the second visual communication means (52), the third visual communication means (53) and the fourth visual communication means (54), are all different from one another.

2. Handling system according to the preceding claim, **characterised in that** the lifting means (34) comprises a rope (35) and a hoist.

3. Handling system according to any one of the preceding claims, **characterised in that** the first actuating means (41) comprise a first button (71) equipped with the first pattern (61) and a second button (72) equipped with the second pattern (62) and **in that** the second actuating means (42) comprise a third button (73) equipped with the third pattern (63) and a fourth button (74) equipped with the fourth pattern (64).

4. Handling system according to any one of the preceding claims, **characterised in that** the first direction (1) is a horizontal direction and the second direction (2) is a horizontal direction.

5. Handling system according to any one of the preceding claims, **characterised in that** the visual communication means (51, 52, 53, 54) keep a fixed position when the carriage (33) is moved.

6. Handling system according to any one of the preceding claims, **characterised in that** the first visual communication means (51) is disposed offset in the first subdirection (11) with respect to the control device (4), the second visual communication means (52) is disposed offset in the second subdirection (12) with respect to the control device (4), the third visual communication means (53) is disposed offset in the third subdirection (23) with respect to the control device (4), and the fourth visual communication means (54) is disposed offset in the fourth subdirection (24) with respect to the control device (4).

7. Handling system according to any one of the preceding claims, **characterised in that** the bridge crane (3) comprises two second beams (32) and **in that** the first beam (31) is coupled with the two second beams (32).

8. Handling system according to any one of the preceding claims, **characterised in that** each pattern (61, 62, 63, 64) has a different shape from the shapes of the other patterns (61, 62, 63, 64).

9. Handling system according to any one of the preceding claims, **characterised in that** the patterns (61, 62, 63, 64) have shapes selected from among: a square, a triangle, a circle and a cross.

10. Handling system according to any one of the preceding claims, **characterised in that** each pattern (61, 62, 63, 64) has a different colour from the colours of the other patterns (61, 62, 63, 64).

11. Handling system according to any one of the preceding claims, **characterised in that** the visual communication means (51, 52, 53, 54) comprise panels capable of being attached to the walls of the premises housing the handling system or visual representations capable of being painted on the walls of the premises housing the handling system.

12. Premises comprising a handling system according to any one of the preceding claims, **characterised in that** at least one of the visual communication means (51, 52, 53, 54) is mechanically coupled with a wall of the premises, to a ceiling of the premises or to a floor of the premises.

13. Building comprising handling systems according to one of claims 1 to 11, **characterised in that**:
- the first directions (1) of each of the handling systems are parallel to one another, and **in that**
- the first (11) and second (12) subdirections, and the first (61) and second (62) patterns are the same in all the handling systems of the building.

14. Building comprising handling systems according to one of claims 1 to 11, **characterised in that**:
- the first directions (1) of each of the handling systems are parallel to one another, **in that**
- the second directions (2) of each of the handling systems are parallel to one another, **in that**
- the first (11), second (12), third (23) and fourth (24) subdirections, and the first (61), second (62), third (63) and fourth (64) patterns are the same in all the handling systems of the building.

15. Handling method to move a carriage (3) along a predetermined direction among the first (11) and second (12) subdirections and comprising steps of:
- providing a handling system according to any one of claims 1 to 11,
- determining, based on the visual communication means (51, 52), a pattern (61, 62) corresponding to the predetermined direction, and
- actuating the first actuating means (41) corresponding to the pattern (61, 62) determined during the preceding step to move the carriage (33) in the predetermined direction.
